# FASCICULE DE BREVET EUROPEEN

(11) **EP 3 387 942 B1**
(45) Date de publication et mention de la délivrance du brevet: **25.09.2019**
(21) Numéro de dépôt: 18166634.8
(22) Date de dépôt: 10.04.2018
(51) Int. Cl.: A44C 5/10, A44C 11/00, A44C 15/00

(54) **ARTICLE DE JOAILLERIE**
SCHMUCKARTIKEL
JEWELLERY ITEM

(30) Priorité: 10.04.2017 FR 1753123
(43) Date de publication de la demande: 17.10.2018
(73) Titulaire: Cartier International AG, 6312 Steinhausen (CH)
(72) Inventeur: SAUSSEY, Jacques, 89140 VILLETHIERRY (FR); PAUMIER, Denis, 92270 BOIS COLOMBES (FR); BOIS, Marie, 75015 PARIS (FR)
(74) Mandataire: Petit, Maxime

(56) Documents cités:
- WO-A1-92/08094
- CH-A5- 559 017
- CN-Y- 2 824 636
- US-A- 3 992 901

## Description

La présente invention concerne un article de joaillerie.

On connaît du document FR 1 059 535 un dispositif d'emmaillement pour chaînes de bijouterie. Selon ce document une chaîne est composée de maillons qui sont disposés les uns par rapport aux autres en « écailles de poisson ». Chaque maillon est formé à partir d'un flan par découpe de ce dernier, puis par repliement d'une partie, dite supérieure, au-dessus d'une partie dite inférieure, en formant un coude. La partie inférieure du maillon de configuration rectangulaire se termine par un repli en forme de crochet situé en vis-à-vis du coude, tandis que la partie supérieure est maintenue légèrement inclinée par rapport à la partie inférieure de façon à permettre le chevauchement des maillons. La partie supérieure est conformée à la manière d'une écaille de poisson. Des goupilles sont disposées chacune dans un repli d'un maillon et dans un coude d'un maillon adjacent afin d'assembler entre eux les maillons sur toute la largeur de la chaîne.

Bien qu'un tel article procure à son utilisateur l'effet visuel recherché lors de l'acquisition de l'article (aspect visuel uniforme), son apparence esthétique est néanmoins figée. Si l'utilisateur souhaite modifier l'apparence esthétique de l'article, il est obligé d'acquérir un autre article. Le document CH 559 017 divulgue un article de joaillerie selon le préambule de la revendication 1.

Il serait par conséquent utile de concevoir un nouvel article de joaillerie permettant à l'utilisateur de modifier simplement l'apparence esthétique de l'article.

A cet effet, l'invention a pour objet un article de joaillerie, comprenant une pluralité d'éléments décoratifs qui sont configurés chacun pour être montés articulés sur un support de manière à pouvoir occuper, sous l'action d'un effort extérieur, au moins deux positions différentes dont au moins une position est stable, les éléments décoratifs étant disposés de manière adjacente les uns par rapport aux autres afin qu'un effort exercé sur l'un d'entre eux pour changer sa position communique un effort à au moins un autre élément décoratif adjacent pour le faire également changer de position, caractérisé en ce que les éléments décoratifs de la pluralité d'éléments décoratifs ayant chacun plusieurs faces extérieures d'aspects différents et/ou d'orientations géométriques différentes qui sont configurées de telle manière que le changement de position desdits éléments décoratifs s'accompagne d'un changement d'orientation géométrique desdites faces extérieures.

La configuration de cet article est telle que la position d'un élément décoratif (ou motif) dépend de la position d'un ou de plusieurs éléments décoratifs adjacents ou voisins dans la structure. Cet agencement permet à l'utilisateur de changer simplement l'apparence visuelle de la pluralité d'éléments décoratifs de l'article en changeant la position d'au moins un élément décoratif (voire d'un seul élément dans certaines configurations). En effet, le changement de position d'un élément entraine automatiquement le changement de position d'au moins un autre des éléments adjacents. L'apparence d'un tel article n'est pas figée et le changement de cette apparence est particulièrement simple à mettre en oeuvre puisqu'il n'est pas nécessaire d'effectuer le changement de position élément par élément. L'utilisateur peut intervenir directement sur le ou les éléments décoratifs pour le ou les faire changer de position ou indirectement, par exemple en actionnant un mécanisme présent sur l'article. L'effort extérieur appliqué par l'utilisateur se traduit par une force ou action mécanique qui permet de déformer ou de mettre en mouvement, déplacer, changer la position d'un ou de plusieurs éléments décoratifs.

A titre d'exemple deux faces opposées d'un même élément décoratif correspondent à des orientations géométriques différentes, l'une tournée d'un côté (ex le haut) et l'autre tournée du côté opposé (ex : le bas).

Le support est généralement distinct de l'élément décoratif qui est monté articulé (par exemple de manière amovible) sur le support et est généralement propre à chaque élément décoratif.

On notera que le changement d'orientation géométrique des faces peut donner lieu à une modification de l'orientation du ou des éléments décoratifs dans un même plan (les faces peuvent avoir des aspects différents ou non) ou à un retournement total ou partiel du ou des éléments décoratifs.

Une position stable d'un élément décoratif peut s'entendre d'une position dans laquelle l'élément décoratif est maintenu en l'absence d'une intervention manuelle volontaire. Ainsi, si un utilisateur de l'article ne souhaite pas exercer un effort sur un élément décoratif pour le faire passer d'une position stable à une autre position, l'élément décoratif ne peut changer de position par inadvertance.

Selon d'autres caractéristiques possibles :
- les éléments décoratifs de la pluralité d'éléments décoratifs ayant chacun au moins une face extérieure, le changement de position desdits éléments décoratifs s'accompagne d'un changement d'orientation géométrique de ladite au moins une face extérieure desdits éléments décoratifs ; ainsi le changement d'orientation géométrique peut avoir lieu dans un même plan (ex : rotation du ou des éléments décoratifs), et ladite au moins une face extérieure du ou des éléments décoratifs tourne dans ce plan, ce qui modifie l'aspect global de la pluralité d'éléments décoratifs ;
- les éléments décoratifs de la pluralité d'éléments décoratifs occupant ladite au moins une position stable sont disposés en recouvrement partiel les uns par rapport aux autres à la manière d'écailles ; un tel agencement permet de changer aisément la position de tous les éléments de la pluralité d'éléments décoratifs en changeant la position d'un élément ou d'au moins certains de ceux qui sont partiellement recouverts;
- chaque élément décoratif ou chaque support d'élément décoratif comprend un système de blocage de la position de l'élément décoratif dans une position stable relativement audit support de l'élément décoratif ; chaque élément décoratif est ainsi bloqué dans ladite au moins une position stable de telle manière qu'aucun mouvement de l'élément n'est possible pour quitter cette position stable sans intervention humaine volontaire qui aura pour effet de débloquer l'élément décoratif et ainsi de le faire changer de position; chaque élément décoratif peut ainsi posséder son propre système de blocage ; le déblocage d'un élément peut permettre le déblocage d'au moins un autre élément adjacent ; alternativement, l'action de déblocage peut être initiée en intervenant sur une pièce de l'article (ex : pièce distincte des éléments décoratifs et de leur support) qui transfère ensuite un effort à l'un des éléments décoratifs pour communication à au moins un autre élément adjacent ; le déblocage d'un élément décoratif par rapport à une position stable peut amener ce dernier dans une position intermédiaire non stable avant d'atteindre une autre position stable lorsque l'utilisateur poursuit son effort ;
- le système de blocage est configuré pour, d'une part, coopérer mécaniquement avec le support d'élément décoratif ou l'élément décoratif afin d'empêcher le changement de position à partir d'une position stable sans effort externe volontaire de la part d'un utilisateur et, d'autre part, de s'escamoter lorsqu'un effort externe volontaire est exercé sur l'élément décoratif pour le faire changer de position ; un tel système est particulièrement efficace et simple de conception et de mise en oeuvre ;
- le système de blocage est un ensemble formé d'un élément de butée monté sur un organe élastique, l'élément de butée étant configuré pour coopérer mécaniquement avec le support d'élément décoratif ou l'élément décoratif ; un tel ensemble est de conception particulièrement simple ;
- chaque élément décoratif comprend au moins deux parties ou zones, dont une première partie ou zone (fonctionnelle) qui est configurée pour s'articuler relativement au support et une deuxième partie ou zone (par exemple ornementale) surmontant la première partie et qui est disposée au-dessus du support d'élément décoratif quelle que soit la position de l'élément décoratif ; le fait que la deuxième partie ou zone se situe tout le temps au-dessus de la première partie permet de masquer cette dernière et ainsi de voir majoritairement les premières parties ou zones ; ces deux parties forment généralement une seule et même pièce et l'élément décoratif est alors dit monobloc ; alternativement, les deux parties peuvent être distinctes et assemblées l'une avec l'autre de manière démontable ou non ; la première partie de l'élément peut être configurée conjointement avec le support pour assurer un blocage de l'élément dans une position stable ; un système de blocage est ainsi par exemple monté sur la première partie ou sur le support ou bien sur les deux pièces afin que, par coopération de la première partie avec le support, l'élément soit maintenu en position stable bloquée ; par exemple, deux positions de blocage stables symétriques peuvent être envisagées pour chaque couple élément décoratif-support ;
- le support d'élément décoratif comprend deux supports d'axe formant palier qui sont agencés de façon diamétralement opposée l'un par rapport à l'autre, la première partie étant traversée par un axe qui est monté libre en rotation dans les deux supports d'axe ; ce montage pour le pivotement de l'élément décoratif est particulièrement simple de conception et efficace ;
- la deuxième partie de l'élément décoratif possède deux faces extérieures opposées qui peuvent avoir ou non respectivement deux aspects différents ; l'élément décoratif présente ainsi vis-à-vis de l'extérieur une face extérieure ou l'autre pour chaque position parmi deux positions stables ;
- la deuxième partie de l'élément décoratif a une forme générale d'éventail ou d'écaille, ou de demi-éventail ou de demi-écaille ; généralement, les éléments décoratifs positionnés sur le ou les bords de l'article ont une forme tronquée par rapport à la forme générale des éléments décoratifs non situés sur le ou les bords ; la deuxième partie de l'élément décoratif peut alternativement prendre d'autres formes ;
- le support d'élément décoratif sur lequel chaque élément décoratif de la pluralité d'éléments décoratifs est monté pivotant a une forme générale annulaire ; le support a par exemple une forme de bâte ou, plus généralement, de bague ; les bâtes ou, plus généralement, bagues sont par exemple reliées aux bâtes/bagues adjacentes dans la structure de l'article ;
- le système de blocage est monté dans la première partie de l'élément décoratif de manière à ce que, lors du pivotement de ladite première partie, à partir d'une position stable, sous l'action d'un effort externe, le système de blocage entre en contact avec l'un des bords périphériques du support d'élément décoratif (bâte/bague) et s'escamote pour changer de position (dans une position stable le système de blocage se verrouille sur un bord ou arête, interdisant tout mouvement supplémentaire de l'élément décoratif).

L'article de joaillerie selon l'invention est par exemple un bracelet, une broche, un bracelet de montre, un collier,.....

De manière générale, le support d'élément décoratif peut être propre à chaque élément décoratif ou commun à la pluralité d'éléments décoratifs.

Lorsque le support est dédié à un élément décoratif, l'article de joaillerie comporte une pluralité de supports pour une pluralité d'éléments décoratifs et ces supports sont assemblés entre eux, de manière démontable ou non, pour former une structure ou ossature de l'article.

Lorsqu'un support est commun à une pluralité d'éléments décoratifs, il forme une structure ou ossature de l'article qui est généralement en une seule pièce.

D'autres caractéristiques et avantages apparaitront au cours de la description qui va suivre, donnée uniquement à titre d'exemple non limitatif et faite en référence aux dessins annexés, sur lesquels :
- la figure 1 est une vue d'ensemble d'un élément décoratif selon un exemple de réalisation de l'invention ;
- la figure 2 est une vue en coupe d'un élément décoratif sur son support suivant un plan XZ de la figure 1 ;
- les figures 3 à 5 sont des vues générales montrant plusieurs positions de l'élément décoratif de la figure 1 ;
- les figures 6 à 8 illustrent de manière schématique différentes pièces constituant un article de joaillerie selon un exemple de réalisation de l'invention ;
- la figure 9 illustre différentes positions possibles pour les éléments décoratifs de l'article des figures 6 à 8.

Comme représenté à la figure 1 et désigné par la référence générale notée 10, un élément décoratif ou motif selon un exemple de réalisation de l'invention comprend deux parties :
- une première partie ou zone inférieure 12 (fonctionnelle),
- et une deuxième partie ou zone 14 (ici esthétique) surmontant la première partie.

Un support 16 d'élément décoratif est représenté en dessous de l'élément décoratif 10 distinct du support.

La première partie 12 est configurée pour s'articuler relativement au support 16.

Dans le présent exemple, le support 16 a une forme générale annulaire et, ici, le support est une bâte (alternativement, d'autres formes de supports peuvent être utilisées). Une bâte est une bande ou fil de métal qui orne le champ d'un bijou. Le support 16 de l'élément décoratif comprend un corps 18 de forme annulaire ou sensiblement torique. Ce corps est par exemple délimité extérieurement par des faces externes adjacentes qui sont séparées les unes des autres par des arêtes rectilignes : une face inférieure annulaire non représentée, une face opposée annulaire supérieure 18a et deux faces périphériques intérieure 18b et extérieure 18c qui délimitent intérieurement et extérieurement le corps.

Deux supports d'axe en forme d'oreilles 20, 22, percés de manière traversante, sont montés de façon diamétralement opposée sur la face supérieure 18a du corps 18.

La première partie 12 de l'élément décoratif a ici une forme plus étroite que la deuxième partie suivant sa largeur, indiquée ici par la direction de l'axe Y. La largeur de la première partie 12 est inférieure au diamètre intérieur de la bâte 16, notamment à la distance entre les deux supports d'axe 20, 22, afin de pouvoir s'insérer entre eux.

La première partie 12 est percée dans sa largeur de trous traversants 12a, 12b adaptés chacun pour recevoir un axe ou une goupille 24. Un évidement, notamment semi-cylindrique 12c, est aménagé dans le fond de la première partie, entre les deux trous traversants 12a, 12b.

Pour le montage de l'élément décoratif sur son support 16, la première partie 12 est introduite dans l'ouverture de la bâte 16 jusqu'à amener en correspondance géométrique les trous traversants 12a, 12b et les trous des supports 20, 22 et l'axe 24 est ensuite introduit à l'intérieur de ces trous et de l'évidement 12c.

La première partie 12 s'étend suivant une forme générale en arc de cercle (selon une vue de face prise suivant un axe longitudinal X perpendiculaire à l'axe Y), de même que la deuxième partie 14. Les arcs de cercle sont orientés de manière opposée l'un à l'autre et l'arc de cercle de la première partie 12 s'inscrit dans un cercle de diamètre plus petit que celui de la deuxième partie 14.

La deuxième partie 14 a une forme générale d'éventail. Plus particulièrement, la deuxième partie 14 comprend un fond 14a qui s'étend également vers le bas dans la première partie 12. Ce fond 14a est bordé dans l'espace situé au-dessus de la première partie par un bandeau 14b en forme d'arc de cercle (le fond est en retrait par rapport à ce bandeau, par exemple d'une épaisseur de 1 mm). Le fond 14a et le bandeau 14b possèdent deux faces opposées dont seule une des faces est représentée sur la figure 1. Cette première face externe F1 présente un aspect ornemental propre (ici il s'agit d'une face lisse pour le fond 14a) et la deuxième face externe opposée F2 visible sur les figures 3 et 4 présente un aspect ornemental différent (ici une pluralité d'évidements circulaires ou pré-perçages de tailles différentes qui sont une préparation au sertissage de diamants ou pierres fines).On notera que le fond 14a peut par exemple recevoir de l'émail, des laques décoratives, des sertissages, gravures... La zone ornementale du fond 14a peut ne pas se prolonger dans le fond de la partie 12 selon les configurations d'articles envisagées.

La première partie fonctionnelle 12 est ainsi conformée pour s'insérer à l'intérieur de la bague, tandis que la deuxième partie ornementale 14 est disposée au-dessus de la bague quelle que soit la position de l'élément décoratif, comme en témoignent les différentes positions de l'élément décoratif 10 sur les figures 3 à 5.

La première partie 12 est également conformée de manière à présenter un évidement interne traversant 12d dans sa portion inférieure. L'évidement interne 12d est ici perpendiculaire à l'évidement 12c. D'autres agencements alternatifs peuvent être envisagés.

On notera que l'élément décoratif peut revêtir d'autres formes non représentées ici et, notamment, ses deux parties peuvent également présenter des configurations différentes dans le respect des fonctions décrites ci-dessus.

La figure 2 illustre en coupe, suivant un plan de symétrie XZ de l'élément décoratif, l'évidement 12d dans lequel est inséré un bloc fonctionnel 30 (la figure 1 montre le bloc 30 avant son insertion) qui forme un système de blocage de l'élément décoratif.

Ce système comprend un ensemble formé d'un élément de butée 32, ici une bille, monté sur un organe élastique 34, ici un ressort de compression.

Les deux organes 32 et 34 sont montés axialement dans un logement 36 interne au bloc 30 de manière à ce que la bille 32 fasse saillie au-delà du bord du logement.

Le bloc 30 comporte un bord périphérique 38, ou au moins plusieurs éléments formant ergot, qui a un diamètre supérieur à celui de l'évidement 12d afin d'empêcher un enfoncement du bloc à l'intérieur sous l'action d'un effort axial (suivant l'axe bille-ressort). La bille est sertie dans son logement au niveau de la zone interne du bord périphérique 38 par rabattement de matière.

Dans la position de la figure 2, l'élément décoratif est dans une position inclinée par rapport à la verticale (position de la figure 1) et proche de l'horizontale. Cette position est une position stable qui est permise grâce au système de blocage 30 : la bille 32 ressort partiellement du logement et vient en butée contre l'un des bords périphériques de la bâte 16, plus particulièrement contre une arête ou bord interne 18a1 de la face supérieure 18. Ainsi positionnée, la bille 32 empêche le pivotement autour de l'axe 24 dans le sens de la flèche, comme illustré par la croix.

Les figures 3 à 5 illustrent deux positions stables qui sont ici extrêmes et par exemple symétriques, celles des figures 3 et 5, et une position intermédiaire, non stable illustrée à la figure 4.

Comme représenté sur la figure 3, l'élément décoratif 10 est bloqué/maintenu dans une position stable, relativement à la bâte 16, par l'intermédiaire de la bille 32 placée en saillie et au-dessus de la face supérieure 18a de la bâte 16 (comme sur la figure 2). L'élément décoratif 10 ne peut se relever de cette position couchée sans une action externe sur ce dernier.

Dans cette position, la face F1 est tournée vers la bâte 16, et donc est non visible du dessus, tandis que la face F2 est orientée vers le haut et donc visible du dessus.

Le changement de position de l'élément décoratif 10 s'effectue sous l'action d'un effort de relevage exercé par en dessous et symbolisé par la flèche E. Il s'agit par exemple d'une force appliquée volontairement à l'élément décoratif par le dessous pour le soulever, soit directement par l'utilisateur soit par l'intermédiaire d'un mécanisme de l'article et qui transmet la force à un ou plusieurs éléments décoratifs. L'effort exercé est réduit car il ne doit pas constituer une gêne ou un obstacle pour l'utilisateur. Le système de blocage est dimensionné en conséquence (notamment le ressort) pour adapter l'effort à vaincre en vue du déblocage. Cet effort provoque l'escamotage de la bille dans son logement (ressort compressé) par contact forcé avec le bord intérieur de la bâte et le pivotement de l'élément décoratif 10 autour de l'axe 24 pour adopter la position intermédiaire de la figure 4. Cette position n'est pas stable et l'élément décoratif 10 n'y reste pas. Il s'agit toutefois d'une des positions intermédiaires occupées par l'élément décoratif 10 lors de son pivotement vers la deuxième position stable de la figure 5.

Pour parvenir dans cette position la bille 32 entre en contact avec la partie diamétralement opposée du bord intérieur de la bâte et s'efface dans son logement pour franchir le bord. Une fois le bord franchi, la bille n'est plus sollicitée par un contact avec le bord et ressort du logement pour se retrouver en saillie au-dessus dudit bord, bloquant ainsi l'élément décoratif 10 dans cette deuxième position stable couchée de la figure 5.

Dans cette position, la face F1 est visible et l'autre face opposée F2 est cachée.

La première partie ou zone fonctionnelle 12 a ainsi une fonction de pivotement et de maintien en position.

On notera que les deux supports 20, 22 dont disposés perpendiculairement aux deux parties diamétralement opposées des bords intérieurs de la bague entrant en contact avec la bille.

D'autres systèmes de blocage peuvent alternativement être utilisés : organes élastiques, système à friction, cliquets, aimants...pour bloquer dans au moins une position stable les éléments décoratifs ci-dessus (voire d'autres éléments décoratifs d'un autre type) par rapport à leur support. Les systèmes de blocage peuvent être configurés pour partie dans le support, pour partie dans l'élément décoratif ou dans l'une des deux pièces seulement.

Les figures 6 à 8 illustrent de manière très schématique et partielle une architecture d'un article de joaillerie tel qu'un bracelet et différentes pièces le constituant.

Sur la figure 6 sont représentées positionnées, sur des lignes pointillées parallèles, différentes bâtes 16 et les deux parties 40, 42 d'un fermoir conventionnel.

La partie 40 intègre dans sa structure une bâte 16. Les autres bâtes occupent la position qu'elles ont dans le bracelet. Ici les bâtes sont disposées en quinconce les unes par rapport aux autres.

La figure 7 représente un exemple possible d'assemblage des bâtes 16 entre elles. Ainsi, chaque bâte comporte par exemple plusieurs anneaux 44 sur sa face périphérique externe, ici agencés verticalement, et des anneaux indépendants 46, ici agencés horizontalement, sont disposés entre les bâtes et sont entrelacés chacun avec un, deux ou trois anneaux 44 afin de lier ensemble les bâtes correspondantes. D'autres mécanismes d'assemblage sont envisageables.

Sur la figure 8 des éléments décoratifs 10 ont été montés sur des bâtes 16 suivant le mode de montage décrit plus haut. Les éléments décoratifs 10 sont représentés avec différentes orientations géométriques : les uns sont dans une position couchée stable et les autres sont en position relevée intermédiaire.

La figure 9 représente une configuration en écailles de la pluralité d'éléments décoratifs 10 du bracelet précité. Par souci de simplification les organes d'assemblage des bâtes entre elles n'ont pas été représentés, ni les deux parties du fermoir. Dans cette configuration les éléments décoratifs 10 sont disposés en recouvrement partiel les uns par rapport aux autres à la manière d'écailles, lorsqu'ils occupent une position stable telle que l'une de celles des figures 3 et 5.

Sur la figure 9 les éléments décoratifs 10A sont disposés en écailles, c'est-à-dire qu'un même élément, dit inférieur, est partiellement recouvert par plusieurs autres éléments, dits supérieurs, généralement deux, et ainsi de suite pour les éléments supérieurs avec d'autres éléments qui les recouvrent partiellement. Ici la première partie 12 des éléments décoratifs 10A est généralement recouverte au moins en partie par la ou les deuxième parties 14 du ou des éléments décoratifs adjacents.

Les éléments décoratifs sont disposés en fonction de la position des bâtes, ici en quinconce. D'autres positionnements alternatifs sont envisageables pour adopter des configurations différentes dans lesquelles un même élément décoratif peut être recouvert par plus de deux autres éléments décoratifs. Les dimensions des éléments décoratifs peuvent également varier et influer sur le recouvrement.

Les éléments décoratifs 10A sont dans une position stable couchée avec la face ornementale F2 visible comme sur la figure 3.

Les éléments décoratifs 10B sont, quant à eux, en cours de changement de position, comme expliqué en référence aux figures 3 à 5 et occupent une position intermédiaire non stable.

Ce changement de position est produit à partir du retournement de plusieurs des éléments décoratifs 10A situés en dessous des autres et qui provoquent ainsi le retournement de tous les éléments décoratifs qui les recouvrent partiellement.

Les éléments décoratifs 10C occupent l'autre position stable de la figure 5 avec la face ornementale F1 visible.

Dans le cadre de la présente invention d'autres configurations d'éléments décoratifs sont possibles dans un article de joaillerie (bracelet, broche...) avec des systèmes de blocage relativement à leur support qui peuvent être identiques ou différents de ceux proposés ci-dessus.

Un article peut ainsi présenter différentes zones qui comportent chacune une pluralité d'éléments décoratifs et l'utilisateur peut modifier à loisir la position des éléments d'une ou de plusieurs zones afin d'en modifier l'aspect. Ces zones sont indépendantes les unes des autres au sens que le changement de position des éléments d'une zone n'a pas d'influence sur la position des éléments des autres zones.

A titre d'exemple, un bracelet peut comporter deux bandes parallèles jointives ou non et chaque bande comporte une seule zone d'éléments décoratifs ou plusieurs zones.

Certaines zones peuvent même comporter des éléments décoratifs dont il n'est pas possible de modifier l'orientation géométrique.

## Revendications

1. Article de joaillerie, comprenant une pluralité d'éléments décoratifs (10) qui sont configurés chacun pour être montés articulés sur un support (16) de manière à pouvoir occuper, sous l'action d'un effort extérieur, au moins deux positions différentes dont au moins une position est stable, les éléments décoratifs (10) étant disposés de manière adjacente les uns par rapport aux autres afin qu'un effort exercé sur l'un d'entre eux pour changer sa position communique un effort à au moins un autre élément décoratif adjacent pour le faire également changer de position, **caractérisé en ce que** les éléments décoratifs (10) de la pluralité d'éléments décoratifs ayant chacun plusieurs faces extérieures (F1, F2) d'aspects différents et/ou d'orientations géométriques différentes qui sont configurées de telle manière que le changement de position desdits éléments décoratifs s'accompagne d'un changement d'orientation géométrique desdites faces extérieures.

2. Article de joaillerie selon la revendication 1, **caractérisé en ce que**, les éléments décoratifs (10) de la pluralité d'éléments décoratifs ayant chacun au moins une face extérieure, le changement de position desdits éléments décoratifs s'accompagne d'un changement d'orientation géométrique de ladite au moins une face extérieure desdits éléments décoratifs.

3. Article de joaillerie selon la revendication 1 ou 2, **caractérisé en ce que** les éléments décoratifs (10) de la pluralité d'éléments décoratifs occupant ladite au moins une position stable sont disposés en recouvrement partiel les uns par rapport aux autres à la manière d'écailles.

4. Article de joaillerie selon l'une des revendications 1 à 3, **caractérisé en ce que** chaque élément décoratif ou chaque support (16) d'élément décoratif comprend un système de blocage (30) de la position de l'élément décoratif dans une position stable relativement audit support de l'élément décoratif.

5. Article de joaillerie selon la revendication 4, **caractérisé en ce que** le système de blocage (30) est configuré pour, d'une part, coopérer mécaniquement avec le support (16) ou l'élément décoratif afin d'empêcher le changement de position à partir d'une position stable sans effort externe et, d'autre part, s'escamoter lorsqu'un effort externe est exercé sur l'élément décoratif pour le faire changer de position.

6. Article de joaillerie selon la revendication 4 ou 5, **caractérisé en ce que** le système de blocage est un ensemble formé d'un élément de butée (32) monté sur un organe élastique (34), l'élément de butée étant configuré pour coopérer mécaniquement avec le support ou l'élément décoratif.

7. Article de joaillerie selon l'une des revendications 1 à 6, **caractérisé en ce que** chaque élément décoratif comprend au moins deux parties, dont une première partie (12) qui est configurée pour s'articuler relativement au support d'élément décoratif et une deuxième partie (14) surmontant la première partie et qui est disposée au-dessus du support (16) quelle que soit la position de l'élément décoratif.

8. Article de joaillerie selon la revendication 7, **caractérisé en ce que** le support (16) d'élément décoratif comprend deux supports d'axe (20,22) formant palier qui sont agencés de façon diamétralement opposée l'un par rapport à l'autre, la première partie étant traversée par un axe (24) qui est monté libre en rotation dans les deux supports d'axe.

9. Article de joaillerie selon la revendication 7 ou 8, **caractérisé en ce que** la deuxième partie (14) de l'élément décoratif possède deux faces extérieures opposées (F1, F2).

10. Article de joaillerie selon l'une des revendications 7 à 9, **caractérisé en ce que** la deuxième partie (14) de l'élément décoratif a une forme générale d'éventail.

11. Article de joaillerie selon l'une des revendications 1 à 10, **caractérisé en ce que** le support (16) d'élément décoratif sur lequel chaque élément décoratif de la pluralité d'éléments décoratifs est monté pivotant a une forme générale annulaire.

12. Article de joaillerie selon l'une des revendications 4 à 6 et selon l'une des revendications 7 à 10, **caractérisé en ce que** le système de blocage (30) est monté dans la première partie (12) de l'élément décoratif de manière à ce que, lors du pivotement de ladite première partie, à partir d'une position stable, sous l'action d'un effort externe, le système de blocage entre en contact avec l'un des bords périphériques du support (16) d'élément décoratif et s'escamote pour changer de position.

## Patentansprüche

1. Schmuckartikel, umfassend eine Vielzahl dekorativer Elemente (10), die jeweils konfiguriert sind, um gelenkig auf einem Halter (16) derart angebracht zu sein, dass sie unter der Wirkung einer äußeren Kraft mindestens zwei unterschiedliche Positionen einnehmen können, von denen mindestens eine Position stabil ist, wobei die dekorativer Elemente (10) derart zueinander benachbart angeordnet sind, dass eine Kraft, ausgeübt auf eines von ihnen, um dessen Position zu ändern, eine Kraft an mindestens ein anderes benachbartes dekoratives Element überträgt, um es ebenfalls zu einer Positionsänderung zu veranlassen, **dadurch gekennzeichnet, dass** die dekorativen Elemente (10) der Vielzahl dekorativer Elemente jeweils mehrere Außenflächen (F1, F2) unterschiedlichen Aussehens und/oder unterschiedlicher geometrischer Ausrichtungen haben, die derart konfiguriert sind, dass die Änderung der Position der dekorativen Elemente von einer Änderung der geometrischen Ausrichtung der Außenflächen begleitet wird.

2. Schmuckartikel nach Anspruch 1, **dadurch gekennzeichnet, dass**, wobei die dekorativen Elemente (10) der Vielzahl dekorativer Elemente jeweils mindestens eine Außenfläche haben, die Positionsänderung der dekorativen Elemente von einer Änderung der geometrischen Ausrichtung der mindestens einen Außenfläche der dekorativen Elemente begleitet wird.

3. Schmuckartikel nach Anspruch 1 oder 2, **dadurch gekennzeichnet, dass** die dekorativen Elemente (10) der Vielzahl dekorativer Elemente, welche die mindestens eine stabile Position einnehmen, einander teilweise überlappend in der Art von Schuppen angeordnet sind.

4. Schmuckartikel nach einem der Ansprüche 1 bis 3, **dadurch gekennzeichnet, dass** jedes dekorative Element oder jeder Halter (16) eines dekorativen Elements ein Blockiersystem (30) der Position des dekorativen Elements in einer stabilen Position relativ zum Halter des dekorativen Elements umfasst.

5. Schmuckartikel nach Anspruch 4, **dadurch gekennzeichnet, dass** das Blockiersystem (30) konfiguriert ist, um zum einen mechanisch mit dem Halter (16) oder dem dekorativen Element zusammenzuwirken, um die Positionsänderung aus einer stabilen Position ohne äußere Kraft zu verhindern und zum anderen einzuklappen, wenn eine äußere Kraft auf das dekorative Element ausgeübt wird, um es zu einer Positionsänderung zu veranlassen.

6. Schmuckartikel nach Anspruch 4 oder 5, **dadurch gekennzeichnet, dass** das Blockiersystem eine Einheit ist, gebildet von einem Anschlagelement (32), das auf einem elastischen Organ (34) angebracht ist, wobei das Anschlagelement konfiguriert ist, um mechanisch mit dem Halter oder dem dekorativen Element zusammenzuwirken.

7. Schmuckartikel nach einem der Ansprüche 1 bis 6, **dadurch gekennzeichnet, dass** jedes dekorative Element mindestens zwei Teile umfasst, davon einen ersten Teil (12), der konfiguriert ist, um relativ zum Halter eines dekorativen Elements gelenkig zu sein, und einen zweiten Teil (14), der über den ersten Teil hervorsteht und der über dem Halter (16) angeordnet ist, unabhängig von der Position des dekorativen Elements.

8. Schmuckartikel nach Anspruch 7, **dadurch gekennzeichnet, dass** der Halter (16) eines dekorativen Elements zwei Achshalter (20, 22) umfasst, die ein Lager bilden, die diametral einander gegenüberliegend eingerichtet sind, wobei der erste Teil von einer Achse (24) durchquert wird, die frei rotierend in den zwei Achshaltern angebracht ist.

9. Schmuckartikel nach Anspruch 7 oder 8, **dadurch gekennzeichnet, dass** der zweite Teil (14) des dekorativen Elements zwei gegenüberliegende Außenflächen (F1, F2) besitzt.

10. Schmuckartikel nach einem der Ansprüche 7 bis 9, **dadurch gekennzeichnet, dass** der zweite Teil (14) des dekorativen Elements eine allgemeine Fächerform hat.

11. Schmuckartikel nach einem der Ansprüche 1 bis 10, **dadurch gekennzeichnet, dass** der Halter (16) eines dekorativen Elements, auf dem jedes dekorative Element der Vielzahl dekorativer Elemente schwenkend angebracht ist, eine allgemeine Ringform hat.

12. Schmuckartikel nach einem der Ansprüche 4 bis 6 und nach einem der Ansprüche 7 bis 10, **dadurch gekennzeichnet, dass** das Blockiersystem (30) in dem ersten Teil (12) des dekorativen Elements derart angebracht ist, dass beim Schwenken des ersten Teils aus einer stabilen Position unter der Wirkung einer äußeren Kraft das Blockiersystem mit einem der Umfangsränder des Halters (16) eines dekorativen Elements in Kontakt tritt und einklappt, um die Position zu ändern.

## Claims

1. A jewelry item, comprising a plurality of decorative elements (10) that are each configured to be mounted articulated on a support (16) so as to be able to occupy, under the action of an outside force, at least two different positions, at least one of which is a stable position, the decorative elements (10) being arranged adjacent to one another so that a force exerted on one of them to change its position communicates a force to at least one other adjacent decorative element so as also to cause it to change positions, **characterized in that** the decorative elements (10) of the plurality of decorative elements each have several outer faces (F1, F2) with different appearances and/or different geometric orientations that are configured such that the change of position of said decorative elements is accompanied by a change in geometric orientation of said outer faces.

2. The jewelry item according to claim 1, **characterized in that**, the decorative elements (10) of the plurality of decorative elements each having at least one outer face, the change of position of said decorative elements is accompanied by a change of geometric orientation of said at least one outer face of said decorative elements.

3. The jewelry item according to claim 1 or 2, **characterized in that** the decorative elements (10) of the plurality of decorative elements occupying said at least one stable position are arranged partially overlapping one another like scales.

4. The jewelry item according to one of claims 1 to 3, **characterized in that** each decorative element or each decorative element support (16) comprises a blocking system (30) for blocking the position of the decorative element in a stable position relative to said support of the decorative element.

5. The jewelry item according to claim 4, **characterized in that** the blocking system (30) is configured, on the one hand, to cooperate mechanically with the support (16) or the decorative element in order to prevent the change of position from a stable position without outside force, and on the other hand, to retract when an outside force is exerted on the decorative element to cause it to change positions.

6. The jewelry item according to claim 4 or 5, **characterized in that** the blocking system is an assembly formed by a stop element (32) mounted on a resilient member (34), the stop element being configured to cooperate mechanically with the support or the decorative element.

7. The jewelry item according to one of claims 1 to 6, **characterized in that** each decorative element comprises at least two parts, including a first part (12) that is configured to be articulated relative to the decorative element support and a second part (14) topping the first part and which is arranged above the support (16) irrespective of the position of the decorative element.

8. The jewelry item according to claim 7, **characterized in that** the decorative element support (16) comprises two axis supports (20, 22) forming a bearing that are arranged diametrically opposite one another, the first part being passed through by an axis (24) that is mounted freely rotating in the two axis supports.

9. The jewelry item according to claim 7 or 8, **characterized in that** the second part (14) of the decorative element has two opposite outer faces (F1, F2).

10. The jewelry item according to one of claims 7 to 9, **characterized in that** the second part (14) of the decorative element is generally fan-shaped.

11. The jewelry item according to one of claims 1 to 10, **characterized in that** the decorative element support (16) on which each decorative element of the plurality of decorative elements is mounted pivoting has a generally annular shape.

12. The jewelry item according to one of claims 4 to 6 and according to one of claims 7 to 10, **characterized in that** the blocking system (30) is mounted in the first part (12) of the decorative element such that, during the pivoting of said first part, from a stable position, under the action of an outside force, the blocking system comes into contact with one of the peripheral edges of the decorative element support (16) and retracts to change positions.
